# EUROPÄISCHE PATENTSCHRIFT

(11) **EP 1 371 047 B1**
(45) Veröffentlichungstag und Bekanntmachung des Hinweises auf die Patenterteilung: **01.09.2010**
(21) Anmeldenummer: 02703494.1
(22) Anmeldetag: 17.01.2002
(51) Int. Cl.: G08G 1/0965, G01C 21/00

(54) **AKTUALISIERUNG VON ROUTEN- UND VERKEHRSFLUSSDATEN SOWIE FAHRZEUGNAVIGATIONSGERÄT**
UPDATING ROUTING AND TRAFFIC FLOW DATA AND A VEHICLE NAVIGATION DEVICE
MISE A JOUR DE DONNEES D'ITINERAIRES ET DE CIRCULATION, ET APPAREIL DE NAVIGATION POUR VEHICULE

(30) Priorität: 07.02.2001 DE 10105449
(43) Veröffentlichungstag der Anmeldung: 17.12.2003
(73) Patentinhaber: ROBERT BOSCH GMBH, 70442 Stuttgart (DE)
(72) Erfinder: FRIEDRICHS, Arne, 38114 Braunschweig (DE); DRAEGER, Gerd, 38102 Braunschweig (DE); LAEDKE, Michael, 31134 Hildesheim (DE); SKWAREK, Volker, 31162 Bad Salzdetfurth (DE)
(86) Internationale Anmeldenummer: PCT/DE2002/000114
(87) Internationale Veröffentlichungsnummer: WO 2002/063587

(56) Entgegenhaltungen:
- US-A- 6 150 961
- PATENT ABSTRACTS OF JAPAN vol. 018, no. 409 (P-1779), 29. Juli 1994 (1994-07-29) & JP 06 119596 A (FUJITSU GENERAL LTD), 28. April 1994 (1994-04-28)

## Beschreibung

Die vorliegende Erfindung betrifft ein Verfahren zum Aktualisierten von Routendaten, die in einem Fahrzeugnavigationsgerät, insbesondere einem Offboard-Fahrzeugnavigationsgerät, gespeichert sind, wobei die Routendaten beim Auftreten von zumindest einem vorherbestimmten Ereignis aktualisiert werden. Weiterhin betrifft die vorliegende Erfindung ein Fahrzeugnavigationsgerät, insbesondere ein Offboard-Fahrzeugnavigationsgerät, das dazu vorgesehen ist, Routendaten von einer Zentrale zu empfangen und zu speichern. Weiterhin betrifft die vorliegende Erfindung ein Verfahren zum Aktualisieren von gespeicherten Verkehrsflussdaten, die zur Berechnung von Routendaten geeignet sind.

### Stand der Technik

Fahrzeugnavigatipnsgeräte sind bekannt. Ein Typ von Fahrzeugnavigationsgeräten führt eine vollständige Datenbasis mit, auf deren Grundlage Routendaten berechnet werden. Für derartige Fahrzeugnavigationsgeräte existieren Verfahren zur Routenaktualisierung, die auf zwei unterschiedlichen Grundgedanken beruhen. Gemäß dem ersten Grundgedanken werden Meldungen externer Datenbanken verwendet, beispielsweise TMC-Meldungen (TMC = Traffic Message Channel = Verkehrsinformationskanal), und deren Positionen mit der geplanten Route verglichen. Wird für die geplante Route ein Ereignis, beispielsweise ein Stau, gemeldet, so ermittelt das Fahrzeugnavigationsgerät auf der Grundlage der mitgeführten Datenbasis eine Alternativroute. Gemäß dem zweiten Grundgedanken ist eine manuelle Eingabe über eine an dem Fahrzeugnavigationsgerät vorgesehene, so genannte "Stau-Voraus-Taste" vorgesehen. Wenn diese Taste betätigt wird, gilt der vorausliegende Streckenabschnitt für eine angegebene Strecke als sehr langsam befahrbar und das Fahrzeugnavigationsgerät berechnet eine Alternativroute auf der Grundlage der mitgeführten Datenbasis. Weiterhin sind sogenannte Offboard-Fahrzeug-navigationsgeräte bekannt, die keine vollständige Datenbasis mitführen, auf deren Grundlage Routendaten berechnet werden könnten. Bei diesen Offboard-Fahrzeugnavigationsgeräten ist vorgesehen, dass zur Routenplanung zumindest die Start- und die Zieladresse an eine Zentrale übermittelt werden, die dann entsprechende Routendaten an das Offboard-Fahrzeugnavigationsgerät zurücksendet. Bei den Fahrzeugnavigationsgeräten mit mitgeführter Datenbasis kann das Problem auftreten, dass dem Fahrzeugnavigationsgerät keine vollständigen Verkehrsflussdaten zur Berechnung von Alternativrouten zur Verfügung stehen. Bei den Offboard-Fahrzeugnavigationsgeräten tritt darüber hinaus das Problem auf, dass Alternativiouten aufgrund der fehlenden Datenbasis nicht berechnet werden können. Die US 6,150,961 zeigt eine Vorgehensweise nach der Fahrzeuge ihre Position und Geschwindigkeit untereinander und mit einer zentralen Überwachungsstation austauschen. Die Überwachungsstation ist anhand der zugesendeten Daten in der Lage, Verkehrstörungen zu erkennen und Alternativrouten für individuelle Fahrzeuge zu berechnen und diesen zu übermitteln.

Die JP 06-119596 A beschreibt eine Zentrale, welche einem Notfallfahrzeug Verkehrsdaten und Routen zum nächsten Krankenhaus übermittelt.

Vorteile der Erfindung.

Dadurch, dass bei dem erfindungsgemäßen Verfahren der folgende Schritt vorgesehen ist:
a) Übermittlung von Routenanfragedaten an zumindest eine Zentrale, wenn zumindest ein vorherbestimmtes verkehrsflussinduziertes Ereignis auftritt,
   kann die Berechnung von aktualisierten Routendaten in einer Zentrale angefordert werden. Dadurch wird bei Offboard-Fahrzeugnavigatiorisgeräten die Voraussetzung geschaffen, aktualisierte Routendaten zu erhalten, wobei es unabhängig davon, ob es sich um ein Fahrzeugnavigationsgerät mit mitgeführter Datenbasis oder um ein Offboard-Fahrzeugnavigationsgerät handelt, möglich ist, einer derartigen Zentrale umfangreichere Verkehrsflussdaten zur Verfügung zu stellen als einem Fahrzeugnavigationsgerät.
   Bei dem erfindungsgemäßen Verfahren ist vorzugsweise vorgesehen, dass es die folgenden weiteren Schritte umfasst:
b) Berechnung von aktualisierten Routendaten in der Zentrale, und
c) Übermittlung der aktualisierten Routendaten an das Fahrzeugnavigationsgerät,
   wobei die Berechnung der aktualisierten Routendaten in der Zentrale auf der Grundlage von dort zur Verfügung stehenden aktuellen und praktisch vollständigen Verkehrsflussdaten und digitalen Straßenkarten erfolgen kann. Da in einer derartigen Zentrale sehr viel höhere Rechenkapazitäten vorgesehen werden können als in einem Fahrzeugnavigationsgerät, können die aktualisierten Routendaten mit komplexeren Algorithmen berechnet werden, so dass qualitativ bessere Ergebnisse erzielt werden können.

Bei dem erfindungsgemäßen Verfahren zum Aktualisieren von Routendaten ist vorzugsweise weiterhin vorgesehen, dass das zumindest eine vorherbestimmte verkehrsflussinduzierte Ereignis das Auftreten von Verkehrsflussstörungen auf der ursprünglich geplanten Route umfasst. Derartige Verkehrsflussstörungen können dabei beispielsweise stau- oder wetterbedingte Verkehrsflussstörungen umfassen.

Bei dem erfindungsgemäßen Verfahren zum Aktualisieren von Routendaten kann vorgesehen sein, dass dem Fahrzeugnavigationsgerät Verkehrsflussdaten manuell und/oder automatisch zugeführt werden. Die manuelle Zuführung der Verkehrsflussdaten kann dabei beispielsweise durch die Betätigung einer Eingangs bereits erwähnten "Stau-Voraus-Taste" erfolgen. In diesem Zusammenhang kann es weiterhin vorteilhaft sein, wenn der Fahrer zusätzlich zur Betätigung der "Stau-Voraus-Taste" die Länge des Staus abschätzt und diese Information ebenfalls dem Fahrzeugnavigationsgerät zuführt. In diesem Zusammenhang ist es, wie auch bei allen anderen Eingabefällen auch denkbar, dass die Eingabe anstelle einer Tastatureingabe über eine Spracheingabe erfolgt.

Insbesondere im Zusammenhang mit der automatischen Zuführung von Verkehrsflussdaten zum Fahrzeugnavigationsgerät, kann bei dem erfindungsgemäßen Verfahren zum Aktualisieren von Routendaten vorgesehen sein, dass die Verkehrsflussdaten dem Fahrzeugnavigationsgerät durch Fahrzeugsensoren und/oder durch eine oder mehrere externe Quellen für Verkehrsflussdaten mitgeteilt werden. Durch geeignete Fahrzeugsensoren ist es möglich, im Fahrzeug den aktuellen Verkehrszustand zu analysieren, ähnlich wie dies beispielsweise bei den sogenannten Floating-Car-Data (FCD-) Algorithmen vorgesehen ist. Als externe Quellen für Verkehrsflussdaten kommen beispielsweise Radiosender in Betracht, die die bereits erwähnten TMC-Meldungen aussenden.

Das erfindungsgemäße Verfahren zum Aktualisieren von Routendaten sieht vorzugsweise weiterhin vor, dass das Fahrzeugnavigationsgerät die ihm zugeführten Verkehrsflussdaten auswertet, um festzustellen, ob Verkehrsflussstörungen vorliegen, die eine Aktualisierung der Routendaten erfordern. Das Fahrzeugnavigationsgerät kann dabei beispielsweise zunächst überprüfen, ob es sich bezogen auf die geplanten Route um eine bedeutende oder eher geringfügige Verkehrsbeeinflussung handelt. Wenn bezogen auf die geplante Route lediglich eine geringfügige Verkehrsbeeinflussung vorliegt, was beispielsweise anhand der entsprechenden TMC-Meldung beziehungsweise des entsprechenden TMC-Event-Codes festgestellt werden kann, so werden vorzugsweise keine Routenanfragedaten an die Zentrale übermittelt. Im Gegensatz hierzu ist vorzugsweise vorgesehen, dass eine bedeutende Verkehrsstörung immer zu einer Übermittlung von Routenanfragedaten an eine Zentrale führt. Bei dem erfindungsgemäßen Verfahren zum Aktualisieren von Routendaten ist vorzugsweise weiterhin vorgesehen, dass die Routenanfragedaten zumindest Teile der dem Fahrzeugnavigationsgerät zugeführten Verkehrsflussdaten und/oder aus den dem Fahrzeugnavigationsgerät zugeführten Verkehrsflussdaten gewonnene Informationen umfassen. In diesem Zusammenhang ist es beispielsweise möglich, intern erzeugte Meldungen wie beispielsweise "Stau-Voraus" oder FCD-Meldungen in die Routenanfragedaten einzufügen. In diesem Zusammenhang kann weiterhin vorgesehen sein, dass das Fahrzeugnavigationsgerät bereits bei der Erkennung von geringen Verkehrsstörungen, die eine Aktualisierung der Routendaten noch nicht zwingend erfordern, entsprechende Verkehrsflussdaten an eine Zentrale übermittelt, beispielsweise Verkehrsflussdaten mit dem Inhalt "lebhafter bis stockender Verkehr auf Routenabschnitt XY".

Bei dem erfindungsgemäßen Verfahren zum Aktualisieren von Routendaten kann weiterhin vorgesehen sein, dass die Zentrale nach dem Empfang von Routenanfragedaten und vor der Berechnung der aktualisierten Routendaten zumindest bestimmte in den Routenanfragedaten enthaltende Verkehrsflussdaten einer Überprüfung, insbesondere einer Plausibilitätsprüfung, unterzieht. Diese Überprüfung kann beispielsweise durch einen Vergleich der in den Routenanfragedaten enthaltenen Verkehrsflussdaten mit anderen in der Zentrale zur Verfügung stehenden Verkehrsflussdaten erfolgen. Dies kann beispielsweise in Fällen vorteilhaft sein, in denen der Zentrale aktuellere Verkehrsflussdaten zur Verfügung stehen, als sie dem Fahrzeugnavigationsgerät zugeführt wurden.

Bei dem erfindungsgemäßen Verfahren zum Aktualisieren von Routendaten erfolgt die Berechnung der aktualisierten Routendaten vorzugsweise mit Hilfe von in der Zentrale verfügbaren Verkehrsflussdaten. Unter verfügbaren Verkehrsflussdaten ist in diesem Zusammenhang zu verstehen, dass sich die entsprechenden Verkehrsflussdaten nicht zwingend auf in der Zentrale physikalisch vorhandenen Datenträgern befinden müssen, sondern dass die Verkehrsflussdaten auch oder ausschließlich über WAN- oder LAN-Verbindungen bereitgestellt werden können. In jedem Fall ist es möglich, in der Zentrale sehr viel umfangreichere Verkehrsflussdaten bereitzustellen, als dies für ein im Fahrzeug angeordnetes Fahrzeugnavigationsgerät möglich ist.

In diesem Zusammenhang kann weiterhin vorgesehen sein, dass die Berechnung der aktualisierten Routendaten mit Hilfe von in Routenanfragedaten enthaltenen Verkehrsflussdaten erfolgt. Diese Verkehrsflussdaten können aus einer Vielzahl von Routenanfragedaten zusammengestellt sein, die von einer Vielzahl von Fahrzeugnavigationsgeräten übermittelt wurden, wobei derartige Verkehrsflussdaten vor der Verwendung vorzugsweise einer Plausibilitätsprüfung unterzogen werden. Dadurch kann beispielsweise vermieden werden, dass eine irrtümlich betätigte "Stau-Voraus-Taste" dazu führt, dass falsch aktualisierte Routendaten an andere Fahrzeugnavigationsgeräte übermittelt werden.

Bei dem erfindungemäßen Verfahren zum Aktualisieren von Routendaten ist vorzugsweise weiterhin vorgesehen, dass die Berechnung der aktualisierten Routendaten mit Hilfe von in der Zentrale verfügbaren digitalen Straßenkarten erfolgt.

Um die Berechnung von Routen auf der Grundlage von möglichst umfangreichen und aktuellen Verkehrsflussdaten zu ermöglichen, ist bei dem erfindungsgemäßen Verfahren zum Aktualisieren von Routendaten vorzugsweise weiterhin vorgesehen, dass in der Zentrale verfügbare Verkehrsflussdaten anhand von in Routenanfragedaten enthaltenen Verkehrsflussdaten aktualisiert werden. Auch in diesem Fall werden die in den Routenanfragedaten enthaltenen Verkehrsflussdaten vor der Verwendung vorzugsweise einer Plausibilitätsprüfung unterzogen. In diesem Zusammenhang ist es beispielsweise denkbar, dass eine Vielzahl von Zentralen eine einzige Verkehrsdatenbank pflegen, auf die die Vielzahl der Zentralen zugreift.

Bei dem erfindungsgemäßen Verfahren zum Aktualisieren von Routendaten erfolgt die Übermittlung der Routendaten und/oder die Übermittlung der aktualisierten Routendaten vorzugsweise über ein Mobilfunknetz. Ein derartiges Mobilfunknetz kann beispielsweise nach dem GSM- oder dem UMTS-Standard arbeiten.

Jedes Fahrzeugnavigationsgerät, das zur Teilnahme an dem erfindungsgemäßen Verfahren zur Aktualisierung von Routendaten geeignet ist, fällt in den Schutzbereich der zugehörigen Ansprüche.

Gleiches gilt für jede Zentrale, die zur Teilnahme an dem erfindungsgemäßen Verfahren zum Aktualisieren von Routendaten geeignet ist.

Dadurch, dass das erfindungsgemäße Fahrzeugnavigationsgerät aufweist:
- Mittel, die zumindest beim Auftreten von zumindest einem vorherbestimmten verkehrsflussinduzierten Ereignis Routenanfragedaten an zumindest eine Zentrale übermitteln, und
- Mittel, die aktualisierten Routendaten von zumindest einer Zentrale als Antwort auf die übermittelten Routenanfragedaten empfangen und speichern,
   können aktualisierte Routendaten verwendet werden, die auf der Grundlage von sehr umfassenderen aktuellen Verkehrsflussdaten berechnet werden, die einer Zentrale, nicht jedoch einem Fahrzeugnavigationsgerät zur Verfügung gestellt werden können.

Auch bei dem erfindungsgemäßen Fahrzeugnavigationsgerät ist vorzugsweise vorgesehen, dass das zumindest eine vorherbestimmte verkehrsflussinduzierte Ereignis das Auftreten von Verkehrsflussstörungen auf der ursprünglich geplanten Route umfasst, wie dies bereits im Zusammenhang mit dem erfindungsgemäßen Verfahren zum Aktualisieren von Routendaten erläutert wurde.

Das erfindungsgemäße Fahrzeugnavigationsgerät weist vorzugsweise Eingabeeinrichtungen auf, denen Verkehrsflussdaten manuell und/oder automatisch zugeführt werden. Die manuelle Eingabe von Verkehrsflussdaten kann beispielsweise über die Betätigung einer "Stau-Voraus-Taste" erfolgen, wobei gegebenenfalls zusätzliche Informationen eingegeben werden können, beispielsweise eine abgeschätzte Staulänge.

Insbesondere im Zusammenhang mit der automatischen Zuführung von Verkehrsflussdaten ist bei dem erfindungsgemäßen Fahrzeugnavigationsgerät vorzugsweise vorgesehen, dass die Verkehrsflussdaten den Eingabeeinrichtungen durch Fahrzeugsensoren und/oder durch eine oder mehrere externe Quellen für Verkehrsflussdaten zugeführt werden. Im Zusammenhang mit Fahrzeugsensoren kommen wieder die bereits erwähnten Floating-Car-Data- (FCD-) Algorithmen in Betracht. Durch derartige FCD-Algorithmen kann beispielsweise auf der Grundlage von Daten über die Fahrzeugbeschleunigung oder -verzögerung, die aktuelle Fahrzeuggeschwindigkeit und/oder die Durchschnittsgeschwindigkeit auf die momentan herrschenden Verkehrsbedingungen geschlossen werden. Als externe Quellen für Verkehrsflussdaten kommen beispielsweise wieder Radiostationen in Betracht, die TMC-Meldungen aussenden.

Das erfindungsgemäße Fahrzeugnavigationsgerät weist vorzugsweise Auswerteeinrichtungen auf, welche die zugeführten Verkehrsflussdaten auswerten, um festzustellen, ob Verkehrsflussstörungen vorliegen, die eine Aktualisierung der Routendaten erfordern. Ähnlich wie bei dem erfindungsgemäßen Verfahren zum Aktualisieren von Routendaten kann auch in diesem Zusammenhang vorgesehen sein, dass keine Routenanfragedaten an eine Zentrale übermittelt werden, wenn nur eine geringfügige Verkehrsbeeinflussung vorliegt, während vorzugsweise immer Routenanfragedaten an eine Zentrale übermittelt werden, wenn eine bedeutende Verkehrsstörung vorliegt.

Die von dem erfindungsgemäßen Fahrzeugnavigationsgerät an zumindest eine Zentrale übermittelten Routenanfragedaten umfassen vorzugsweise zumindest Teile der über die Eingabeeinrichtungen zugeführten Verkehrsflussdaten und/oder aus diesen gewonnene Informationen. Diese an eine Zentrale übermittelten Verkehrsflussdaten können nicht nur zur Berechnung der aktualisierten Routendaten eingesetzt werden, sondern es ist darüber hinaus weiterhin möglich, mit Hilfe derartiger in den Routenanfragedaten enthaltenen Verkehrsflussdaten Verkehrsflussdatenbanken zu aktualisieren, auf die eine oder mehrere Zentralen zugreifen.

In diesem Zusammenhang kann weiterhin vorgesehen sein, dass das erfindungsgemäße Fahrzeugnavigationsgerät weiterhin Mittel aufweist, die Verkehrsflussdaten an zumindest eine Zentrale übertragen. Diese Mittel können durch die gleichen Mittel gebildet sein, die beim Auftreten von zumindest einem vorherbestimmten verkehrsflussinduzierten Ereignis Routenanfragedaten an zumindest eine Zentrale übermitteln. Insbesondere zur Aktualisierung von Verkehrsflussdatenbanken, auf die die Zentralen zugreifen, kann es jedoch vorteilhaft sein, wenn auch Verkehrsfluss daten an die Zentrale übermittelt werden, die keine Aktualisierung der Routendaten erfordern, beispielsweise Verkehrsflussdaten mit dem Inhalt "lebhafter bis stockender Verkehr auf Routenabschnitt XY".

Das erfindungsgemäße Fahrzeugnavigationsgerät weist vorzugsweise Kommunikationseinrichtungen auf und/oder es wirkt mit separaten Kommunikationseinrichtungen zusammen, um die Routenanfragedaten zu übermitteln und/oder die aktualisierten Routendaten zu empfangen.

In diesem Zusammenhang kommen insbesondere Mobilfunkeinrichtungen in Betracht, die beispielsweise nach dem GSM- oder dem UMTS-Standard arbeiten können.

Dadurch, dass das erfindungsgemäße Verfahren zum Aktualisieren von gespeicherten Verkehrsflussdaten die folgenden Schritte umfasst:
d) Empfangen von durch Fahrzeugnavigationsgeräte übermittelte Verkehrsflussdaten in zumindest einer Zentrale, in der die zur Berechnung von Routendaten geeigneten Verkehrsflussdaten verfügbar sind, und
e) Aktualisieren der für die Berechnung von Routendaten geeigneten Verkehrsflussdaten mit Hilfe von zumindest einigen der von den Fahrzeugnavigations gräte übermittelten Verkehrsflussdaten,
   ist es möglich, eine Verkehrsflussdatenbank bereitzustellen, die hoch aktuelle Verkehrsflussdaten enthält, die durch eine großen Anzahl von Fahrzeugnavigationsgeräten übermittelt wird. Selbstverständlich kann die Aktualisierung der Verkehrsflussdaten zusätzlich durch die Berücksichtigung von Verkehrsflussdaten erfolgen, die von anderen externen Quellen empfangen werden. In diesem Fall kommen beispielsweise wieder TMC-Meldungen in Betracht oder irgendwelche geeigneten Informationen, die von entsprechenden Dienstleistungsunternehmen angeboten werden.

Bei dem erfindungsgemäßen Verfahren zum Aktualisieren von Verkehrsflussdaten ist vorzugsweise vorgesehen, dass die von den Fahrzeugnavigationsgeräten übermittelten Verkehrsflussdaten Bestandteile von Routenanfragedaten sind, wie sie im Zusammenhang mit dem erfindungsgemäßen Verfahren zum Aktualisieren von Routendaten und dem erfindungsgemäßen Fahrzeugnavigationsgerät bereits erläutert wurde.

Jede Vorrichtung zur Durchführung des erfindungsgemäßen Verfahrens zum Aktualisieren von gespeicherten Verkehrsflussdaten fällt in den Schutzbereich der zugehörigen Ansprüche.

### Zeichnungen

Die Erfindung wird nachfolgend anhand der zugehörigen Zeichnungen noch näher erläutert.

Es zeigen:
- Figur 1a: einen ersten Abschnitt eines Flussdiagramms, das ein Ausführungsbeispiel des erfindungsgemä- ßen Verfahrens zum Aktualisieren von Routenda- ten und des erfindungsgemäßen Verfahrens zum Aktualisieren von gespeicherten Verkehrsfluss- daten veranschaulicht, wobei der erste Ab- schnitt des Flussdiagramms im Fahrzeug bezie- hungsweise im Fahrzeugnavigationsgerät ausge- führt wird,
- Figur 1b: einen sich an den erste Abschnitt gemäß Figur 1a anschließenden zweiten Abschnitt des Fluss- diagramms, wobei der zweite Abschnitt des Flussdiagramms in einer Zentrale ausgeführt wird, und
- Figur 1c: einen sich an den zweiten Abschnitt gemäß Figur 1b anschließenden dritten Abschnitt des Fluss- diagramms, wobei der dritte Abschnitt des Flussdiagramms im Fahrzeug beziehungsweise im Fahrzeugnavigationsgerät ausgeführt wird.

Der in Figur 1b dargestellte Abschnitt des Flussdiagramms schließt sich dabei über die Anschlussstelle I an den in Figur. 1a dargestellten Abschnitt des Flussdiagramms an, während sich der in Figur 1c dargestellte Abschnitt des Flussdiagramms über die Verbindungsstelle II an den in Figur 1b dargestellten Abschnitt des Flussdiagramms anschließt. Den in den Figuren 1a bis 1c dargestellten Blöcke 1 bis 17 sind die Funktionen zugeordnet, die sich aus der folgenden Tabelle ergeben:

| BLOCK | FUNKTION |
|---|---|
| 1 | Beginn der Zielführung |
| 2 | Ist ein vorherbestimmtes verkehrsflussinduziertes Ereignis in Form einer Verkehrsflussstörung aufgetreten? |
| 3 | Wurde die Verkehrsflussstörung anhand von im Fahrzeug erzeugten Verkehrsflussdaten erkannt? |
| 4 | Ist die Verkehrsflussstörung bedeutend für die ursprünglich geplante Route? |
| 5 | Ergänze die zur Zentrale zu übermittelnden Routenanfragedaten um im Fahrzeug erzeugte Verkehrsflussdaten |
| 6 | Ergänze Routenanfragedaten um gesperrte Streckenabschnitte |
| 7 | Übertrage Routenanfragedaten an Zentrale |
| 8 | Beginne Zielführung |
| 9 | Aktualisierung der Verkehrsflussdatenbank in Zentrale |
| 10 | Verkehrsflussdatenbank |
| 11 | Im Fahrzeug erzeugte Verkehrsflussdaten in den Routenanfragedaten enthalten? |
| 12 | Weitergabe an Verkehrsdatenzentrale zur Plausibilitätsprüfung |
| 13 | Berechnung einer Ausweichroute |
| 14 | Digitale Karte |
| 15 | Übertragung der aktualisierten Routendaten an das Fahrzeug |
| 16 | Aktualisierte Routendaten im Fahrzeugnavigationsgerät |
| 17 | Fahrzeugführung mit aktualisierter Route |

Im Block 1 beginnt die Zielführung. Im Block 2 wird überprüft, ob ein vorherbestimmtes verkehrsflussinduziertes Ereignis in Form einer Verkehrsflussstörung aufgetreten ist. Ist dies nicht der Fall so wird zum Block 1 zurückgekehrt. Wenn ein vorherbestimmtes verkehrsflussinduziertes Ereignis in Form einer Verkehrsflussstörung aufgetreten ist, wird zum Block 3 verzweigt, in dem überprüft wird, ob die Verkehrsflussstörung anhand von im Fahrzeug erzeugten Verkehrsflussdaten erkannt wurde. Ist dies der Fall, so werden die Routenanfragedaten um die im Fahrzeug erzeugten Verkehrsflussdaten ergänzt. Andernfalls wird zum Block 4 verzweigt, in dem überprüft wird, ob die Verkehrsflussstörung bedeutend für die ursprünglich geplante Route ist. Wenn im Block 4 festgestellt wird, dass die Verkehrsstörung für die ursprünglich geplante Route nicht bedeutend ist, so wird zum Block 8 verzweigt, in dem die Zielführung anhand der ursprünglichen Routendaten fortgesetzt wird.. Nach der Ergänzung der an die Zentrale zu übermittelnden Routendaten um die im Fahrzeug erzeugten Verkehrsflussdaten oder wenn bestimmt wurde, dass die Verkehrsstörung für die ursprüngliche geplante Route bedeutsam ist, wird zum Block 6 verzweigt. Im Block 6 werden die Routenanfragedaten um gesperrte Streckenabschnitt ergänzt. Anschließend werden im Block 7 die Rutenanfragedaten an zumindest eine Zentrale übertragen, wobei die. Routenanfragedaten auch die ursprünglichen Routendaten enthalten.

In Figur 1b, die sich an der Anschlussstelle I an die Figur 1a anschließt, ist der in einer Zentrale ablaufende Abschnitt der erfindungsgemäßen Verfahren dargestellt. Im Block 9 erfolgt zunächst eine Aktualisierung von in einer Verkehrsflussdatenbank 10 gespeicherten Verkehrsflussdaten. Im Block 11 wird überprüft, ob die Routendaten im Fahrzeug erzeugte Verkehrsflussdaten umfassen. Ist dies der Fall, so wird zu Block 12 verzweigt, in dem die im

Fahrzeug erzeugten Verkehrsflussdaten einer Plausibilitätsprüfung unterzogen werden. Anschließend, oder wenn im Block 11 festgestellt wird, dass die Routenanfragedaten keine im Fahrzeug erzeugten Verkehrsflussdaten enthalten, wird zum Block 13 verzweigt, in dem eine Ausweichroute berechnet wird. Die Berechnung der Ausweichroute erfolgt auf der Grundlage von plausiblen im Fahrzeug erzeugten Verkehrsflussdaten, Verkehrsflussdaten aus der Verkehrsflussdatenbank 10 und die digitalen Straßenkarten 14. Anschließend wird zum Block 15 verzweigt, in dem die aktualisierten Routendaten an das Fahrzeugnavigationsgerät übermittelt werden.

Figur 1c veranschaulicht den Zustand im Fahrzeug nach dem Empfang der aktualisierten Routendaten. In Block 16 stehen dem Fahrzeugnavigationsgerät die aktualisierten Routendaten zur Verfügung, die eine bezüglich der aktuellen Verkehrs situation optimierte Route angeben. Im Block 17 beginnt die Zielführung anhand der aktualisierten Routendaten.

Im Folgenden werden drei Beispiele für den praktischen Ablauf der erfindungsgemäßen Verfahren näher beschrieben.

### Beispiel 1

Ein Fahrzeug ist mit einem Offboard-Fahrzeugnavigationsgerät ausgerüstet und berechnet eine Route für die Strecke zwischen Hamburg und München, in der die aktuellen Staumeldungen durch die Zentrale implementiert sind. Nahe Kassel gelangt diese Fahrzeug in einen unfallbedingten Stau, der zum Zeitpunkt der Routenberechnung noch nicht bekannt war. Aufgrund dessen betätigt der Fahrer die "Stau-Voraus-Taste" an dem Fahrzeugnavigationsgerät. Da sich das Stauende nicht in Sichtweite befindet, schätzt der Fahrer die Staulänge auf "größer 2km" ab. Daraufhin sendet das Fahrzeugnavigationsgerät eine Nachricht in Form von Routenanfragedaten an die Zentrale. Diese Routeanfragedaten umfassen neben der Routenanfrage für die Strecke zwischen dem jetzigen Standpunkt und einem Zielpunkt auch die Staumeldung, die aktuelle Straße sowie der geschätzte Straßenabschnitt, der aufgrund der Staumeldung in der nächsten Routenberechnung berücksichtigt werden muss. Zusätzlich ist die Zentrale mit einem Verkehrsdatenanbieter verbunden, dem sie die Meldung zukommen lässt, dass ein Fahrzeug auf dem besagten Streckenabschnitt einen Stau gemeldet hat. Die Zentrale berechnet nun eine Alternativroute, auf der das Fahrzeug den Stau umfahren kann, und übermittelt die Alternativroute in Form von aktualisierten Routendaten an das Fahrzeug.

### Beispiel 2

Im selben Szenario wie beim Beispiel 1 wird der Stau nahe Kassel im Radio gemeldet und steht für die Navigation durch eine entsprechende TMC-Meldung zur Verfügung. Das Fahrzeugnavigationsgerät überprüft die durch die TMC-Meldung erhaltenen Verkehrsflussdaten und kommt zu dem Schluss, dass es sich um eine für die ursprünglich geplante Route bedeutende Verkehrsstörung handelt. Daraufhin wird eine Anfrage, in Form von Routenanfragedaten, nach einer Ausweichroute an die Zentrale übermittelt. Die Routenanfragedaten umfassen auch die empfangene TMC-Meldung. Dadurch, dass es sich bei der TMC-Meldung um eine authentifizierte Meldung handelt, wird die aktuelle Staudatenbank in der Zentrale mit der aktuellen Meldung abgeglichen. Die Zentrale berechnet nun für das Fahrzeug eine Alternativroute und übermittelt diese in Form aktualisierter Routendaten.

### Beispiel 3

In diesem Fall verfügt das Fahrzeug über eine FCD-fähige Systemkomponente, in der intelligente Algorithmen das Fahrprofil analysieren. Aufgrund des Fahrprofils stellt der FCD-Algorithmus fest, dass sich das Fahrzeug in stockendem Verkehr befindet und fordert von der Zentrale durch die Übermittlung von Routenanfragedaten eine neue Route an. Die Routenanfragedaten umfassen in Form von entsprechenden Verkehrsflussdaten zusätzliche Angaben über den erkannten Verkehrszustand, so dass in der Zentrale eine bessere Alternative berechnet werden kann. Die vom Fahrzeug beziehungsweise vom Fahrzeugnavigationsgerät übermittelten Verkehrsflussdaten werden in der Zentrale auf Plausibilität überprüft und gegebenenfalls in einer Verkehrsflussdatenbank gespeichert, um diese Meldungen bei Routenanfragen anderer Verkehrsteilnehmer berücksichtigen zu können.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihre Äquivalente zu verlassen.

## Patentansprüche

1. Verfahren zum Aktualisieren von Routendaten, die in einem Fahrzeugnavigationsgerät, insbesondere einem Offboard-Fahrzeugnavigationsgerät, gespeichert sind, wobei die Routendaten beim Auftreten von zumindest einem vorherbestimmten Ereignis aktualisiert werden, **gekennzeichnet durch** den folgenden Schritt: Übermittlung von Routenanfragedaten an zumindest eine Zentrale, wenn zumindest ein vorherbestimmtes verkehrsflussinduziertes Ereignis auftritt, die Routenanfragedaten zumindest Teile der dem Fahrzeugnavigationsgerät zugeführten Verkehrsflussdaten und/oder aus den dem Fahrzeugnavigationsgerät zugeführten Verkehrsflussdaten gewonnene Informationen umfassen.

2. Verfahren nach Anspruch 1, **dadurch gekennzeichnet, dass** es weiterhin die folgenden Schritte umfasst:
b) Berechnung von aktualisierten Routendaten in der Zentrale, und
c) Übermittlung der aktualisierten Routendaten an das Fahrzeugnavigationsgerät.

3. Verfahren nach einem der vorhergehenden Ansprüche, **dadurch gekennzeichnet, dass** das zumindest eine vorherbestimmte verkehrsflussinduziertes Ereignis das Auftreten von Verkehrsflussstörungen auf der ursprünglich geplanten Route umfasst.

4. Verfahren nach einem der vorhergehenden Ansprüche, **dadurch gekennzeichnet, dass** vorgesehen ist, dass dem Fahrzeugnavigationsgerät Verkehrsflussdaten manuell und/oder automatisch zugeführt werden.

5. Verfahren nach einem der vorhergehenden Ansprüche, **dadurch gekennzeichnet, dass** die Verkehrsflussdaten dem Fahrzeugnavigationsgerät durch Fahrzeugsensoren und/oder durch eine oder mehrere externe Quellen für Verkehrsflussdaten mitgeteilt werden.

6. Verfahren nach einem der vorhergehenden Ansprüche, **dadurch gekennzeichnet, dass** das Fahrzeugnavigationsgerät die ihm zugeführten Verkehrsflussdaten auswertet, um festzustellen, ob Verkehrsflussstörungen vorliegen, die eine Aktualisierung der Routendaten erfordern.

7. Verfahren nach einem der vorhergehenden Ansprüche, **dadurch gekennzeichnet, dass** die Zentrale nach dem Empfang von Routenanfragedaten und vor der Berechnung der aktualisierten Routendaten zumindest bestimmte in den Routenanfragedaten enthaltene Verkehrsflussdaten einer Überprüfung, insbesondere einer Plausibilitätsprüfung, unterzieht.

8. Verfahren nach einem der vorhergehenden Ansprüche, **dadurch gekennzeichnet, dass** die Berechnung der aktualisierten Routendaten mit Hilfe von in der Zentrale verfügbaren Verkehrsflussdaten erfolgt.

9. Verfahren nach einem der vorhergehenden Ansprüche, **dadurch gekennzeichnet, dass** die Berechnung der aktualisierten Routendaten mit Hilfe von in Routenanfragedaten enthaltenen Verkehrsflussdaten erfolgt.

10. Verfahren nach einem der vorhergehenden Ansprüche, **dadurch gekennzeichnet, dass** die Berechnung der aktualisierten Routendaten mit Hilfe von in der Zentrale verfügbaren digitalen Straßenkarten erfolgt.

11. Verfahren nach einem der vorhergehenden Ansprüche, **dadurch gekennzeichnet, dass** in der Zentrale verfügbare Verkehrsflussdaten anhand von in Routenanfragedaten enthaltenen Verkehrsflussdaten aktualisiert werden.

12. Verfahren nach einem der vorhergehenden Ansprüche, **dadurch gekennzeichnet, dass** die Übermittlung der Routenanfragedaten und/oder der aktualisierten Routendaten über ein Mobilfunknetz erfolgt.

13. Fahrzeugnavigationsgerät, insbesondere Offboard-Fahrzeugnavigationsgerät, das dazu vorgesehen ist, Routendaten von einer Zentrale zu empfangen, zu speichern und zu aktualisieren, **dadurch gekennzeichnet, dass** es die folgenden Einrichtungen aufweist:
- Mittel, die zumindest beim Auftreten von zumindest einem vorherbestimmten verkehrsflussinduzierten Ereignis Routenanfragedaten an zumindest eine Zentrale übermitteln, wobei die Routeanfragedaten zumindest Teile der über die Eingabeeinrichtungen zugeführten Verkehrsflussdaten und/oder aus diesen gewonnenen Informationen umfassen, und
- Mittel, die aktualisierte Routendaten von zumindest einer Zentrale als Antwort auf die übermittelten Routenanfragedaten empfangen und speichern.

14. Fahrzeugnavigationsgerät nach Anspruch 13, **dadurch gekennzeichnet, dass** das zumindest eine vorherbestimmte verkehrsflussinduzierte Ereignis das Auftreten von Verkehrsflussstörungen auf der ursprünglich geplanten Route umfasst.

15. Fahrzeugnavigationsgerät nach einem der Ansprüche 13 bis 14, **dadurch gekennzeichnet, dass** es Eingabeeinrichtungen aufweist, denen Verkehrsflussdaten manuell und/oder automatisch zugeführt werden.

16. Fahrzeugnavigationsgerät nach einem der Ansprüche 13 bis 15, **dadurch gekennzeichnet, dass** die Verkehrsflussdaten den Eingabeeinrichtungen durch Fahrzeugsensoren und/oder durch eine oder mehrere externe Quellen für Verkehrsflussdaten zugeführt werden.

17. Fahrzeugnavigationsgerät nach einem der Ansprüche 13 bis 16, **dadurch gekennzeichnet, dass** es Auswerteeinrichtungen aufweist, welche die zugeführten Verkehrsflussdaten auswerten, um festzustellen, ob Verkehrsflussstörungen vorliegen, die eine Aktualisierung der Routendaten erfordern.

18. Fahrzeugnavigationsgerät nach einem der Ansprüche 13 bis 17, **dadurch gekennzeichnet, dass** es weiterhin aufweist:
- Mittel, die Verkehrsflussdaten an zumindest eine Zentrale übertragen.

19. Fahrzeugnavigationsgerät nach einem der Ansprüche 13 bis 18, **dadurch gekennzeichnet, dass** es Kommunikationseinrichtungen aufweist und/oder mit separaten Kommunikationseinrichtungen zusammenwirkt, um die Routenanfragedaten zu übermitteln und/oder die aktualisierten Routendaten zu empfangen.

20. Fahrzeugnavigationsgerät nach einem der Ansprüche 13 bis 19, **dadurch gekennzeichnet, dass** die Kommunikationseinrichtungen durch Mobilfunkeinrichtungen gebildet sind.

## Claims

1. Method for updating route data which are stored in a vehicle navigation appliance, particularly an offboard vehicle navigation appliance, wherein the route data are updated upon the occurrence of at least one predetermined event, **characterized by** the following step: route query data are transmitted to at least one control centre when at least one predetermined traffic-flow-induced event occurs, said route query data comprising at least portions of the traffic flow data supplied to the vehicle navigation appliance and/or information obtained from the traffic flow data supplied to the vehicle navigation appliance.

2. Method according to Claim 1, **characterized in that** it also comprises the following steps:
b) updated route data are calculated in the control centre, and
c) the updated route data are transmitted to the vehicle navigation appliance.

3. Method according to one of the preceding claims, **characterized in that** the at least one predetermined traffic-flow-induced event comprises the occurrence of traffic flow disruptions on the originally planned route.

4. Method according to one of the preceding claims, **characterized in that** provision is made for the vehicle navigation appliance to be supplied with traffic flow data manually and/or automatically.

5. Method according to one of the preceding claims, **characterized in that** the traffic flow data are communicated to the vehicle navigation appliance by vehicle sensors and/or by one or more external sources for traffic flow data.

6. Method according to one of the preceding claims, **characterized in that** the vehicle navigation appliance evaluates the traffic flow data supplied to it in order to establish whether there are traffic flow disruptions which require updating of the route data.

7. Method according to one of the preceding claims, **characterized in that** the control centre, having received route query data and before calculating the updated route data, subjects at least particular traffic flow data contained in the route query data to a check, particularly a plausibility check.

8. Method according to one of the preceding claims, **characterized in that** the updated route data are calculated using traffic flow data available in the control centre.

9. Method according to one of the preceding claims, **characterized in that** the updated route data are calculated using traffic flow data contained in route query data.

10. Method according to one of the preceding claims, **characterized in that** the updated route data are calculated using digital road maps available in the control centre.

11. Method according to one of the preceding claims, **characterized in that** traffic flow data available in the control centre are updated using traffic flow data contained in route query data.

12. Method according to one of the preceding claims, **characterized in that** the route query data and/or the updated route data are transmitted via a mobile radio network.

13. Vehicle navigation appliance, particularly an offboard vehicle navigation appliance, which is provided for the purpose of receiving, storing and updating route data from a control centre, **characterized in that** it has the following devices:
- means which transmit route query data to at least one control centre at least upon the occurrence of at least one predetermined traffic-flow-induced event, wherein the route query data comprise at least portions of the traffic flow data supplied via the input devices and/or information obtained from said traffic flow data, and
- means which receive and store updated route data from at least one control centre in response to the transmitted route query data.

14. Vehicle navigation appliance according to Claim 13, **characterized in that** the at least one predetermined traffic-flow-induced event comprises the occurrence of traffic flow disruptions on the originally planned route.

15. Vehicle navigation appliance according to one of Claims 13 to 14, **characterized in that** it has input devices which are supplied with traffic flow data manually and/or automatically.

16. Vehicle navigation appliance according to one of Claims 13 to 15, **characterized in that** the traffic flow data are supplied to the input devices by vehicle sensors and/or by one or more external sources for traffic flow data.

17. Vehicle navigation appliance according to one of Claims 13 to 16, **characterized in that** it has evaluation devices which evaluate the supplied traffic flow data in order to establish whether there are traffic flow disruptions which require updating of the route data.

18. Vehicle navigation appliance according to one of Claims 13 to 17, **characterized in that** it also has:
- means which transmit traffic flow data to at least one control centre.

19. Vehicle navigation appliance according to one of Claims 13 to 18, **characterized in that** it has communication devices and/or interacts with separate communication devices in order to transmit the route query data and/or to receive the updated route data.

20. Vehicle navigation appliance according to one of Claims 13 to 19, **characterized in that** the communication devices are formed by mobile radio devices.

## Revendications

1. Procédé d'actualisation de données d'itinéraire qui sont enregistrées dans un appareil de navigation pour véhicule, notamment un appareil de navigation pour véhicule non embarqué, les données d'itinéraire étant actualisées lorsqu'il se produit au moins un événement préalablement défini, **caractérisé par** l'étape suivante : communication des données d'interrogation d'itinéraire à au moins une centrale au moins lorsqu'il se produit au moins un événement préalablement défini qui influence la fluidité du trafic, les données d'interrogation d'itinéraire incluant au moins des parties des données de fluidité du trafic acheminées à l'appareil de navigation pour véhicule et/ou des informations obtenues à partir des données de fluidité du trafic acheminées à l'appareil de navigation pour véhicule.

2. Procédé selon la revendication 1, **caractérisé en ce qu'**il comprend en plus les étapes suivantes :
b) calcul des données d'itinéraire actualisées dans la centrale et
c) communication des données d'itinéraire actualisées à l'appareil de navigation pour véhicule.

3. Procédé selon l'une des revendications précédentes, **caractérisé en ce que** l'au moins un événement préalablement défini qui influence la fluidité du trafic comprend l'apparition de perturbations de la fluidité du trafic sur l'itinéraire initialement prévu.

4. Procédé selon l'une des revendications précédentes, **caractérisé en ce qu'**il est prévu que les données de fluidité du trafic soient acheminées manuellement et/ou automatiquement à l'appareil de navigation pour véhicule.

5. Procédé selon l'une des revendications précédentes, **caractérisé en ce que** les données de fluidité du trafic sont communiquées à l'appareil de navigation pour véhicule par des détecteurs de véhicule et/ou par une ou plusieurs sources externes de données de fluidité du trafic.

6. Procédé selon l'une des revendications précédentes, **caractérisé en ce que** l'appareil de navigation pour véhicule interprète les données de fluidité du trafic qui lui sont acheminées afin de déterminer s'il existe des perturbations de la fluidité du trafic qui imposent une actualisation des données d'itinéraire.

7. Procédé selon l'une des revendications précédentes, **caractérisé en ce que** la centrale, après la réception des données d'interrogation d'itinéraire et avant le calcul des données d'itinéraire actualisées, soumet au moins certaines des données de fluidité du trafic qui se trouvent dans les données d'interrogation d'itinéraire à un contrôle, notamment à un contrôle de plausibilité.

8. Procédé selon l'une des revendications précédentes, **caractérisé en ce que** le calcul des données d'itinéraire actualisées s'effectue à l'aide des données de fluidité du trafic disponibles dans la centrale.

9. Procédé selon l'une des revendications précédentes, **caractérisé en ce que** le calcul des données d'itinéraire actualisées s'effectue à l'aide des données de fluidité du trafic qui se trouvent dans les données d'interrogation d'itinéraire.

10. Procédé selon l'une des revendications précédentes, **caractérisé en ce que** le calcul des données d'itinéraire actualisées s'effectue à l'aide de cartes routières numériques disponibles dans la centrale.

11. Procédé selon l'une des revendications précédentes, **caractérisé en ce que** les données de fluidité du trafic disponibles dans la centrale sont actualisées au moyen des données de fluidité du trafic qui se trouvent dans les données d'interrogation d'itinéraire.

12. Procédé selon l'une des revendications précédentes, **caractérisé en ce que** la communication des données d'interrogation d'itinéraire et/ou des données d'itinéraire actualisées s'effectue par le biais d'un réseau de radiocommunication mobile.

13. Appareil de navigation pour véhicule, notamment un appareil de navigation pour véhicule non embarqué, qui est prévu pour recevoir de la part d'une centrale, mémoriser et actualiser des données d'itinéraire, **caractérisé en ce qu'**il comprend les dispositifs suivantes :
- des moyens qui communiquent des données d'interrogation d'itinéraire à au moins une centrale au moins lorsqu'il se produit un événement préalablement défini qui influence la fluidité du trafic, les données d'interrogation d'itinéraire incluant au moins des parties des données de fluidité du trafic acheminées à l'appareil de navigation pour véhicule et/ou des informations obtenues à partir de celles-ci et
- des moyens pour recevoir et mémoriser les données d'itinéraire actualisées par au moins une centrale en tant que réponse aux données d'interrogation d'itinéraire communiquées.

14. Appareil de navigation pour véhicule selon la revendication 13, **caractérisé en ce que** l'au moins un événement préalablement défini qui influence la fluidité du trafic comprend l'apparition de perturbations de la fluidité du trafic sur l'itinéraire initialement prévu.

15. Appareil de navigation pour véhicule selon l'une des revendications 13 à 14, **caractérisé en ce qu'**il présente des dispositifs d'entrée auxquels les données de fluidité du trafic sont acheminées manuellement et/ou automatiquement.

16. Appareil de navigation pour véhicule selon l'une des revendications 13 à 15, **caractérisé en ce que** les données de fluidité du trafic sont acheminées aux dispositifs d'entrée par des détecteurs de véhicule et/ou par une ou plusieurs sources externes de données de fluidité du trafic.

17. Appareil de navigation pour véhicule selon l'une des revendications 13 à 16, **caractérisé en ce qu'**il présente des dispositifs d'interprétation qui interprètent les données de fluidité du trafic acheminées afin de déterminer s'il existe des perturbations de la fluidité du trafic qui imposent une actualisation des données d'itinéraire.

18. Appareil de navigation pour véhicule selon l'une des revendications 13 à 17, **caractérisé en ce qu'**il présente en outre : des moyens qui transmettent les données de fluidité du trafic à au moins une centrale.

19. Appareil de navigation pour véhicule selon l'une des revendications 13 à 18, **caractérisé en ce qu'**il présente des dispositifs de communication et/ou interagit avec des dispositifs de communication séparés afin de communiquer les données d'interrogation d'itinéraire et/ou recevoir les données d'itinéraire actualisées.

20. Appareil de navigation pour véhicule selon l'une des revendications 13 à 19, **caractérisé en ce que** les dispositifs de communication sont formés par des dispositifs de radiocommunication mobiles.
